# FASCICULE DE BREVET EUROPEEN

(11) **EP 0 037 752 B1**
(45) Date de publication et mention de la délivrance du brevet: **27.04.1983**
(21) Numéro de dépôt: 81400380.2
(22) Date de dépôt: 12.03.1981
(51) Int. Cl.: B65H 17/42, C21D 9/56

(54) **Dispositif de guidage de matériau en bande et ses applications**
Vorrichtung zum Führen von Bahnen und ihre Anwendungen
Device for guiding webs and its applications

(30) Priorité: 26.03.1980 FR 8006670
(43) Date de publication de la demande: 14.10.1981
(73) Titulaire: UNION SIDERURGIQUE DU NORD ET DE L'EST DE LA FRANCE par abréviation "USINOR", 92800 Puteaux (FR)
(72) Inventeur: Brun, Charles, F-60160 Montataire (FR)
(74) Mandataire: Bressand, Georges

## Description

La présente invention concerne les dispositifs de guidage d'un matériau en bande, du type comprenant au moins deux séries de rouleux situées dans des plans horizontaux différents, et dans lequel la bande passe alternativement d'un rouleau d'une série à un rouleau d'une autre série.

De tels dispositifs sont utilisés notamment dans des accumulateurs verticaux du type décrit dans le brevet FR-A-1248731 les accumulateurs sont intercalés dans des lignes de traitement en continu de bandes, de façon à constituer une réserve de bande permettant de ralentir ou d'arrêter la ligne en amont de l'accumulateur tout en maintenant la vitesse de fonctionnement en aval, ou bien inversement, de ralentir ou d'arrêter la ligne en aval de l'accumulateur en maintenant la vitesse normale de marche en amont. Dans un tel accumulateur, il es prévu une série de rouleaux inférieurs (ou supérieurs) fixes et une série de rouleax supérieurs (ou inférieurs) portés par un bâti qui peut être déplacé verticalement en fonction de la longueur de matériau présente à un instant donné dans l'accumulateur.

Une disposition analogue est également utilisée dans des fours de traitement en continu et en particulier dans des fours de recuit dans lesquels pour obtenir un temps de traitement suffisant, la bande suit un trajet sinueux en passant alternativement d'un rouleau d'une série à un rouleau d'une autre série. Cependant, dans cette application la distance entre rouleaux inférieurs et supérieurs est constante.

Afin d'obtenir un autocentrage de la bande sur chacun des rouleaux, on choisit pour ces derniers une forme biconique ou bombée, de section en général parabolique, dont le diamètre maximal se situe dans le plan médian du rouleau. Avec une telle disposition, tout déport accidentel de la bande déséquilibre les réactions au contact entre la bande et le rouleau en favorisant le côté décentré qui du fait du déport présente une surface de contact plus grande que l'autre côté, d'où résulte un recentrage quasi automatique de la bande, Cependant, étant donné cette forme bombée, la longueur des génératrices de la bande varie suivant que l'on se trouve dans une section médiane des rouleaux ou dans une section de rive, de sorte que pour obtenir un contact satisfaisant entre les rouleaux et la bande, et par conséquent, un guidage correct, il est nécessaire d'exercer des forces de traction élevées notamment pour des tôles d'épaisseur supérieure à 2 mm. Ceci constitue un inconvénient sérieux.

En effet, dans l'application aux accumulateurs verticaux, l'effort total qui s'exerce sur la structure de la tour supportant les séries de rouleaux, et qui est constitué par la somme des efforts de traction exercés sur chaque brin, devient très important de sorte que l'on est amené à réaliser des constructions lourdes et oné-reuses.

Par ailleurs, dans la deuxième application envisagée ci-dessus, dans les chambres chaudes des fours de recuit continu (chambres de chauffage et de maintien) la bande portée à des températures relativement élevées ne peut supporter que des tractions très faibles. Dans la zone de chauffage, les roleaux sont portés à une température élevée et la bande est sensiblement plus froide que le rouleau. Il s'ensuit que la dilatation du rouleau, plus forte à l'extérieur de la bande que dans la zone refroidie par le contact avec cette bande, produit un profil thermique défavorable pour la tenue de la bande. Compte tenu de la température de la bande et de la forme bombée des rouleaux, ainsi que de la force de traction nécessaire pour appliquer la bande contre les rouleaux, on peut engendrer dans cette dernière une déformation permanente en particulier pour les bandes très minces et larges.

Enfin, on connaît d'après le brevet US-A-3 401 866 un dispositif de guidage d'un matériau en blande dans lequel on fait varier l'inclinaison d'un ou plusieurs rouleaux d'axes verticaux par rapport à la direction de défilement de la bande pour maintenir la bande à un niveau à peu près constant. Cependant ce brevet concerne un secteur technique tout à fait différent (fabrication de masques pour tubes de télevision en couleurs), le problème visé est différent et la nature et les dimensions des bandes sont très éloignées de celles visées par l'invention. Par ailleurs on ne retrouve pas dans cet agencement antérieur deux séries de rouleaux situées dans des plans horizontaux différents. Ce document n'est donc pas pertinent vis à vis de l'objet de l'invention.

Le problème à résoudre consiste donc à perfectionner un dispositif de guidage du type défini ci-dessus, afin de permettre un guidage et un autocentrage satisfaisants de la bande pour des niveaux de traction inférieurs à ceux qui sont nécessaires dans les dispositifs connus.

A cet effet, l'invention a pour objet un dispositif de guidage d'un matériau en bande caractérisé en ce qu'au moins les rouleaux de chaque sérue, qui sont disposés entre les rouleaux d'entrée et de sortie, ont leurs axes paralléles entre eux, et que vus en projection sur un plan horizontal, les axes des rouleaux d'une série forment avec les axes des rouleaux de l'autre série, un angle aigu dont la bissectrice est perpendiculaire à la direction moyenne de défilement de la bande.

L'invention va être décrite plus en détail ci-dessous en se référant au dessin annexé donné à titre d'exemple et sur lequel:
-la Fig. 1 est une vue schématique en perspective montrant la position des rouleaux de guidage dans un accumulateur vertical selon l'invention;
- la Fig. 2 est une vue en plan du dispositif de la Fig. 1;
- la Fig. 3 est une vue de détail montrant les zones de contact entre la bande et le rouleau dans une condition de fonctionnement particulière;
- la Fig. 4 est une vue, également schématique, d'un dispositif suivant l'invention appliqué dans un four de traitement thermique en continu.

On voit sur la Fig. 1 un dispositif de guidage d'un matériau en bande B qui peut, par exemple, être utilisé dans un accumulateur vertical inséré dans une ligne de traitement en continu. Un tel accumulateur comporte une tour, un bâti inférieur fixe dans lequel sont tourillonnés les rouleaux d'une première série, et un bâti supérieur mobile verticalement et sur lequel sont tourillonnés les rouleaux d'une deuxième série. Cependant ces divers composants et dispositifs étant parfaitement connus et classiques n'ont pas été représentés sur le dessin, un simple schéma suffisant pour mettre en évidence les charactéristiques de l'invention.

Le dispositif comprend un rouleau d'entrée 1 un rouleau de sortie 2 de l'accumulateur, ces deux rouleaux d'axes perpendiculaires à la direction X-X de défilement de la bande étant situés au même niveau qu'une série de rouleaux inférieurs 3. Le dispositif de guidage est complété par une série de rouleaux supérieurs 4. Ainsi qu'on peut le voir plus particuliérement sur la Fig. 2, vus en projection sur un plan horizontal les axes U-U et V-V des rouleaux inférieurs et supérieurs forment entre eux des angles aigus dont la bissectrice Y-Y est perpendiculaire à la direction X-X de défilement de la bande. En d'autres termes, les axes des rouleaux inférieurs et les axes des rouleaux supérieurs forment par rapport à la normale à cette direction des angles aigus a égaux et opposés, de préférence, inférieurs à 45°.

Bien que cela n'apparaisse pas sur le dessin, compte tenu de sa faible échelle, les rouleaux présentent une forme bombée et suivant l'invention, on établit une relation entre l'angle a et la valeur de ce bombé qui peut être caractérisé par la différence entre le diamètre maximal et le diamètre minimal du rouleau. De préférence, le roleau a un profil de forme parabolique. La relation entre l'angle a et la valeur du bombé est destinée à obtenir une compensation de la variation de longueur des génératrices de la bande, entre deux rouleaux consécutifs, qui résulte de la forme bombée de ces rouleaux. Si l'on appelle b la différence entre les valeurs maximales et minimales du diamètre du rouleau, / la longueur de ce rouleau et d la distance entre les plans horizontaux contenant les axes des rouleaux supérieurs et inférieurs, on choisit de préférence l'angle a de telle façon que: qui correspond à une compensation parfaite.

Cependant, dans l'application considérée, étant donné que la distance d est variable au cours du fonctionnement de l'accumulateur, il est impossible dans la pratique de compenser parfaitement les différences de longueurs sur le trajet de la bande. Si l'angle a est plus grand que la valeur calculée suivant la formule indiquée ci-dessus, la tension est plus élevée en rive et les rives de la bande s'appliquent fortement alors que le contact peut devenir plus mauvais au centre. Dans ces conditions le guidage reste satisfaisant car comme la variation de section du rouleau devient plus importante au fur et à mesure que l'on s'éloigne de son axe, c'est le contact en rive qui est essentiel pour le guidage. Si à l'inverse l'angle a est inférieur à la valeur calculée, la tension devient plus élevée dans la partie centrale de la bande et cette dernière s'applique moins étroitement sur les bords des rouleaux. Cependant, on peut constater comme représenté sur la Fig. 3 que la surface de contact S entre la bande B et le rouleau R dans une telle situation est telle que ce contact est maintenu du côté où la torsion de la bande tend à la rapprocher du rouleau de sorte que le guidage reste satisfaisant. On choisit donc a pour que la relation précitée soit vérifiée pour une distance moyenne entre les deux séries de rouleaux.

Suivant une caractéristique de l'invention, les rouleaux supérieurs et les rouleaux inférieurs peuvent ne pas présenter les mêmes carac- téristi-ques de bombé, les rouleaux supérieurs ayant un profil plus marqué que leurs homologues inférieurs. En effet, sous l'effet de son propre pouds, la bande est appliquée de façon plus efficace sur les roleaux supérieurs qui peuvent de ce fait présenter une variation de section plus importante que les rouleaux inférieurs. Il en résulte un bon contact de la bande avec les rouleaux et un guidage parfait pour toute la course utile de l'accumulateur.

A tire d'exemple, on réalise un accumulateur à rouleaux, dont les séries de rouleaux inférieurs et supérieurs sont inclinées respectivement de plus ou moins 20° par rapport à la normale à la ligne de déplacement. Les rouleaux d'entrée et de sortie situés comme sur le dessin à peu 'près an niveau des rouleaux fixes sont perpendiculaires à cette ligne de défilement L'angle de torsion des brins d'entrée et de sortie étant plus faible que dans la partie normale courante de l'accumulateue, on adopte pour ces rouleaux d'entrée et de sortie une valeur, de bombé sensiblement plus faible. C'est ainsi que pour un angle a de 20° et une distance maximale d de 80 mètres entre rouleaux inférieurs et supe- rieurs, le bombé des rouleaux d'entrée et de sortie est b=1 mm pour 1=2 m tandis que le bombé des rouleaux de l'accumulateur proprement dit est compris entre 2 et 10 mm et peut être de préférence de l'ordre de 6 mm pour une même longueur de 2 m.

Comme indiqué ci-dessus, on peut prévoir de façon avantageuse une valeur de bombé plus élevée pour les rouleaux supérieurs pour lesquels la tension de la bande est plus forte. C'est ainsi que pour une bande de 3 mm d'épasseur et de 1500 mm de large, et un diamètre de rouleau de 1000 mm, la tension minimale d'entrée est de 3000 newtons et pour un accumulateur de 80 m de haut, ayant une course utile de 60 m, la tension maximale au niveau des rouleaux supérieurs est de 32.000 newtons environ. On peut alors choisir un bombé de 9 mm pour les rouleaux supérieurs et de 3 mm pour les rouleaux inférieurs. La tension minimale à la sortie d'un tel accumulateur à 8 brins est de 15.000 newtons environ.

Grâce à l'agencement suivant l'invention et à l'orientation des axes des rouleaux supérieurs et inférieurs, on obtient que les longueurs de toutes les géneratrices de la bande entre deux rouleaux consécutifs sont à peu près égales de sorte qu'un contact satisfaisant de la bande avec le rouleau peut être obtenu avec une traction plus faible, juste suffisante pour cintrer la bande au contact du rouleau. Les caractéristiques différentes choisies pour les rouleaux d'entrée, les rouleaux inférieurs et les rouleaux supérieurs permettent d'améliorer encore ce résultat.

Bien entendu, L'invention peut être mise en oeuvre dans des conditions analogues dans le cas d'un accumulateur en fosse dont les rouleaux supérieurs sont fixes et dont les rouleaux inférieurs sont portés par un bâti pouvant être déplacé verticalement. Dans ce cas, les rouleaux d'entrée et de sortie se trouvent au voisinage des rouleaux supérieurs fixes.

Dans une autre application (Fig. 4), un dispositif suivant l'invention est utilisé dans un four de traitement thermique 10 et notamment dans un four de recuit en continu d'un matériau en bande. Dans cette application, les rouleaux d'entrée 11 et de sortie 12, dont les axes sont normaux à la ligne de défilement de la tôle sont situés à peu près à mi-hauteur du four et du dispositif de guidage.

Comme dans l'exemple précédent, les rouleaux 13 de la série inférieure sont inclinés d'un angle +a par rapport à la normale à la ligne de défilement, tandis que les rouleaux 14 de la série supérieure sont inclinés d'un angle -a par rapport à cette même normale. Cette disposition est particulièrement bien adaptée à cette application, car la distance entre les rouleaux supérieurs et inférieurs est invariable, de sorte que la relation entre l'angle a et la valeur du bombé des rouleaux inférieurs et supérieurs peut être choisie de façon à obtenir une longueur de génératrice à peu près constante sur toute la largeur de la bande sur son trajet dans le dispositif de guidage.

Par ailleurs, dans ce cas on ne cherche pas à compenser tout le bombé donné aux rouleaux mais seulement le bombé résiduel après déformation thermique. A titre d'exemple, on peut donner les valeurs suivantes: les rouleaux ayant un diamètre de 700 mm et une longueur de 1600 mm sont distants de 18 m. Les angles a sont de 15°, ce qui permet de compenser un bombé représentant une différence de diamètre de 3 mm. Compte tenu des déformations thermiques des rouleaux le bombé d'usinage à la température ambiante est compris entre 4 et 8 mm pour les rouleaux de la zone de chauffage du four et peut être de 2 à 4 mm pour les rouleaux de la zone de maintien et des zones de refroidissement. Les rouleaux d'entrée et de sortie de chaque chambre sont comme dans l'exemple représenté disposés à mi-hauteur dans le four et sont normaux à la ligne de défilement. La valeur des bombés de ces rouleaux d'entrée et de sortie est comprise entre 1 et 2 mm.

Bien entendu, les dispositifs de chauffage qui sont incorporés au four et qui en général s'étendent à partir des parrois latérales de ce dernier doivent être agencés en tenant compte du trajet hélicoidal des bandes à l'intérieur lu four. La position et l'orientation de ces organes de chauffage est déterminée par la forme des intervalles délimités entre deux brins adjacents de la bande.

Il résulte de la description qui précède que l'agencement suivant l'invention permet d'apporter une solution particulièrement efficace et élégante à un problème important. La diminution des efforts de traction nécessaires pour provoquer l'entrainement et le guidage corrects de la bande dans le dispositif constitue en effet un progrès sensible dans les diverses application considérées en particulier lorsque la bande est portée à une température relativement élevée et risque par conséquent de subir des déformations permanentes.

## Revendications

1. Dispositif de guidage d'un matériau en bande, comprenant au moins deux séries de rouleaux (1, 2, 3, 4, 11, 12, 13, 14) situées dans des plans horizontaux différents dans lequel la bande passe alternativement d'un rouleau d'une série à un rouleau de l'autre série, caractérisé en ce qu'au moins les rouleaux (3, 4, 13, 14) de chaque série, qui sont disposés entre les rouleaux d'entrée (1, 11) et de sortie (2, 12), ont leurs axes paralléles entre eux et que vus en projection sur un plan horizontal, les axes des rouleaux d'une série forment avec les axes des rouleaux de l'autre série un angle aigu (a) dont la bissectrice (Y-Y) est perpendiculaire à la direction moyenne (X-X) de défilement de la bande.

2. Dispositif selon la revendication 1, caractérisé en ce que les axes d'une série de rouleaux forment avec la normale à la direction (X-X) de défilement de la bande un angle a inférieur à 45°.

3. Dispositif selon l'une quelconque des revendications 1 et 2, caractérisé en ce que les rouleaux d'entrée (1, 11) et de sortie (2, 12) sont perpendiculaires à la direction (X-X) de défilement de la bande.

4. Dispositif selon l'une quelconque des revendications 1 à 3, comportant des rouleaux bombés, caractérisé en ce qu'on choisit les valeurs de l'angle a précité et du bombé des rouleaux de telle façon que la relation suivant soit sensiblement satisfaite:
où: b est la différence entre les diamètres maximal et minimal d'un rouleau,
ï la longueur d'un rouleau,
d la distance entre les plans horizontaux contenant les axes des rouleaux supérieur et inférieur.

5. Dispositif selon la revendication 4, dans lequel la distance entre les deux séries de rouleaux (3, 4) est variable, caractérisé en ce qu'on choisit les valeurs de l'angle a précité et du bombé des rou leaux (3, 4) de façon que la relation précédente soit sensiblement vérifiée pour une distance moyenne entre les deux séries de rouleaux.

6. Dispositif selon l'une quelconque des revendications 1 à 5, caractérisé en ce que les rouleaux supérieurs (4) sont plus bombés que les rouleaux inférieurs (3).

7. Dispositif selon la revendication 6, caractérisé en ce que les rouleaux d'entrée (1) et de sortie (2) sont moins bombés que les rouleaux inférieurs (3) et supérieurs (4).

8. Dispositif selon l'une quelconque des revendications 4 à 7, caractérisé en ce que le dispositif fonctionnant sous une certaine tem- érature, on choisit l'angle a de façon à compenser les différences de longueur des génératrices, correspondant au bombé résiduel après déformation thermique.

9. Installation de traitement de bandes, comprenant un dispositif suivant l'une quelconque des revendications précédentes, comprenant des organes chauffants, caractérisé en ce que ces organes chauffants sont disposés et orientés de façon à s'étendre dans les intervalles séparant les brins adjacents de la bande.

## Patentansprüche

1. Vorrichtung zur Führung von Bandmaterial, mit wenigstens zwei in unterschiedlichen horizontalen Ebenen liegenden Sätzen von Walzen (1, 2, 3, 4, 11, 12, 13, 14), in welchen das Band abwechselnd von einer Walze des einen Satzes zu einer Walze des anderen Satzes verläuft, dadurch gekennzeichnet, daß wenigstens die Walzen (3, 4, 13, 14) eines jeden Satzes, die zwischen den Eingangswalzen (1, 11) und den Ausgangswalzen (2, 12) liegen, unterinander parallele Achsen haben, und daß, gesehen in Projektion auf eine horizontale Ebene, die Achsen der Walzen eines Satzes mit den Achsen der Walzen des anderen Satzes einen spitzen Winkel (a) bilden, dessen Winkelhalbierende (Y-Y) senkrecht zur mittleren Ablaufrichtung (X-X) des Bandes liegt.

2. Vorrichtung nach Anspruch 1, dadurch gekennzeichnet, daß die Achsen eines Walzensatzes mit der Normalen zur Ablaufrichtung (X-X) des Bandes einen Winkel a von weniger als 45° bilden.

3. Vorrichtung nach irgendeinem der Ansprüche 1 und 2, dadurch gekennzeichnet, daß die Eingangswalzen (1, 11) und die Ausgangswalzen (2, 12) senkrecht zur Ablaufrichtung (X-X) des Bandes liegen.

4. Vorrichtung nach irgendeinem der Ansprüche 1 bis 3, wobei sie bombierte Walzen aufweist, dadurch gekennzeichnet, daß man die Werte des erwähnten Winkels a und der Bombierung der Walzen so wählt, daß die forgende Beziehung im wesentlichen erfüllt sit:
wobei ist: b die Differenz zwischen Maximaldurchmesser und Minimaldurchmesser einer Walze,
I die Länge einer Walze
d der Abstand zwischen den Horizontalebenen, welche die Achsen der oberen und unteren Walzen enthalten.

5. Vorrichtung nach Anspruch 4, bei welcher der Abstand zwischen den beiden Sätzen von Walzen (3, 4) veränderbar ist, dadurch gekennzeichnet, daß man die Werte des erwähnten Winkels a und der Bombierung der Walzen (3, 4) so wählt, daß die vorstehende Beziehung im wesentlichen für einen mittleren Abstand der beiden Walzensätze verifiziert ist.

6. Vorrichtung nach irgendeinem der Ansprüche 1 bis 5, dadurch gekennzeichnet, daß die oberen Walzen (4) stärker bombiert sind als die unteren Walzen (3).

7. Vorrichtung nach Anspruch 6, dadurch gekennzeichnet, daß die Eingangswalzen (1) und die Ausgangswalzen (2) weniger bombiert sind als die unteren Walzen (3) und die oberen Walzen (4).

8. Vorrichtung nach irgendeinem der Ansprüche 4 bis 7, dadurch gekennzeichnet, daß man, bei Arbeiten der Vorrichtung bei einer gewissen Temperatur, den Winkel a so wählt, daß die der Restbombierung nach thermischer Verformung entsprechenden Längenunterschiede der Erzeugenden kompensiert werden.

9. Bandbehandlungsanlage mit einer Vorrichtung nach irgendeinem der vorstehenden Ansprüche, mit Heizeinrichtungen, dadurch gekennzeichnet, daß die Heizeinrichtungen so angeordnet und ausgerichtet sind, daß sie sich in die benachbarte Stränge des Bandes trennenden Zwischenräume erstrecken.

## Claims

1. A device for guiding a band of material, comprising at least two series of rollers (1, 2, 3, 4, 11, 12, 13, 14) contained in different horizontal planes, in which the band passes alternately from a roller of one series to a roller of the other series, characterized in that at least the rollers (3, 4, 13, 14) of each series, which are located between the input and output rollers (1, 11; 2, 12), have their axes mutually parallel and that when viewed in projection on a horizontal plane, the axes of the rollers of one series make with the axes of the other series an acute angle (a) whose bisector (Y-Y) is perpendicular to the mean direction (X-X) of travel of the band.

2. A device according to claim 1, characterized in that the axes of a series of rollers make with the perpendicular to the direction of travel of the band an angle a which is less than 45°.

3. A device according to claim 1 or 2, characterized in that the input and output rollers (1, 11; 2, 12) are perpendicular to the direction (X-X) of travel of the band.

4. A device according to claim 1, 2 or 3, comprising crowned rollers, characterized in that the values of said angle a and of the crown of the rollers are so chosen that the following relation is substantially satisfied:
in which b is the difference between the maximum and minimum diameters of a roller,
/ is the length of a roller,
d is the distance between the horizontal planes containing the axes of the upper and lower rollers.

5. A device according to claim 4, wherein the distance between the two series of rollers (3,4) is variable, characterized in that the values of said angle a and of the crown of the rollers are so chosen that said relation is substantially satisfied for a mean distance between the two series of rollers.

6. A device according to any one of the claims 1 to 5, characterized in that the upper rollers (4) are more crowned than the lower rollers.

7. A device according to claim 6, characterized in that the input and output rollers <1,2) are less crowned than the lower and upper rollers (3, 4).

8. A device according to any one of the claims 4 to 7, characterized in that the device operates at a given temperature and said angle a is so chosen as to compensate for the differences of length of the generatrices corresponding to the residual crown resulting from thermal deformation of the roller.

9. An installation for treating bands comprising a device according to any one of the claims 1 to 8, and heating means, characterized in that said heating means are disposed and oriented in such manner as to extend in gaps between adjacent portions or reaches of the band.
